# EUROPÄISCHE PATENTSCHRIFT

(11) **EP 1 180 438 B1**
(45) Veröffentlichungstag und Bekanntmachung des Hinweises auf die Patenterteilung: **12.04.2006**
(21) Anmeldenummer: 01250250.6
(22) Anmeldetag: 03.07.2001
(51) Int. Cl.: B42F 11/00

(54) **Heftstreifen**
Binding strips
Bandes de reliure

(43) Veröffentlichungstag der Anmeldung: 20.02.2002
(73) Patentinhaber: Max Steier GmbH & Co. KG, 25337 Elmshorn (DE)
(72) Erfinder: Dormann, Monika, 25337 Kölln-Reisiek (DE)
(74) Vertreter: Böning, Manfred

(56) Entgegenhaltungen:
- WO-A-87/02941
- WO-A-97/00779
- DE-A- 2 408 108

## Beschreibung

Die Erfindung betrifft einen Heftstreifen zum Abheften von Blattgut in Ring- bzw. Bügelmechaniken aufweisenden Ordnem, Heftern oder Mappen mit einer zu seiner Verbindung mit jeweils einem Blatt dienenden, durch einen abziehbaren Schutzstreifen abgedeckten Klebstoffschicht, mit einer parallel zur Klebstoffschicht angeordneten Abheftzone, die auf Ring- bzw. Bügel-Mechaniken mit unterschiedlichen Ring- bzw. Bügelzahlen und Ring- bzw. Bügelabständen abgestimmte Rund- und Langlöcher aufweist, und mit mindestens einer quer zu seiner Längsachse verlaufenden Trennlinie, durch die er in mindestens zwei voneinander trennbare Abschnitte unterteilbar ist.

Heftstreifen der vorstehenden Art sind aus der WO-A 97/00779 bekannt. Sie unterscheiden durch verschiedene Lagen ihrer jeweiligen Löcher, die jedoch stets symmetrisch zur Mitte des jeweiligen Streifens angeordnet und auf den Ring- bzw. Bügelabstand der Mechaniken von Standardringbüchem bzw. Standardordnern abgestimmt sind. Die Trennlinie dient bei dem bekannten Heftstreifen dazu, den Streifen zu verkürzen oder das Entfemen eines kurzen Stücks des Streifens zu ermöglichen, das wie eine Heftmarkierung zum Kennzeichnen eines Teiles eines Dokuments verwendet werden kann.

Das Bestreben der Fachwelt geht dahin, die Lochbilder der Heftstreifen so zu gestalten, dass ein bestimmter Heftstreifen in Verbindung mit möglichst vielen Ringbuch- oder Ordnermechaniken einsetzbar ist. Während dieses Bestreben bei üblichen Ordnem und Ringbüchern bereits zu beachtlichen Erfolgen geführt hat, erweist sich die Situation im Bereich sogenannter Timer als unbefriedigend. Der Grund hierfür besteht darin, dass bei Timem einerseits die Blatthöhen von normalerweise 171 mm oder 210 mm vergleichsweise nahe beieinander liegen und dass andererseits 6-Ring-Mechaniken verwendet werden, bei denen sich der Abstand zwischen den beiden Dreiergruppen der Ringe von Timem für die Blatthöhe 171 mm vom Abstand zwischen den Dreiergruppen der Ringe der Timer für die Blatthöhe 210 mm unterscheidet.

Der Erfindung liegt die Aufgabe zugrunde, einen Heftstreifen der in Betracht gezogenen Art zu schaffen, der möglichst viele Abheftmöglichkeiten für Ringbücher und Ordner bietet und darüber hinaus für den Einsatz in Verbindung mit Timem unterschiedlicher Höhe geeignet ist.

Gelöst wird die vorstehende Aufgabe erfindungsgemäß durch einen Heftstreifen, der dadurch gekennzeichnet ist, dass er im unverkürzten Zustand vier Rundlöcher, mindestens ein Paar von Langlöchern größerer Länge und mindestens ein Paar von Langlöchern kleinerer Länge aufweist, wobei die Länge der Langlöcher größerer Länge gleich der Summe aus der Länge der Langlöcher kleinerer Länge und dem halben Durchmesser der Rundlöcher ist und dass die vorgenannten Rundlöcher und Langlöcher so über die Länge des Heftstreifens verteilt sind, dass er sowohl in Verbindung mit Ringbüchern der Formate DIN A 4, DIN A 5 und DIN A 6 als auch in Verbindung mit Timem mit Blättern der Blatthöhen 172 mm und 210 mm einsetzbar ist, wobei der Einsatz in Verbindung mit Ringbüchern des Formates DIN A 6 und Timem mit Blättern der Blatthöhe 172 mm in verkürztem Zustand des Heftstreifens erfolgt.

Der erfindungsgemäße Heftstreifen bietet den Vorteil, dass seine Länge problemlos an unterschiedliche Höhen von Timem und anderen zur Aufbewahrung von Blattgut dienenden Mappen, Ordnem, Heftern oder dergleichen anpassbar ist. Die Verkürzbarkeit des Heftstreifens in Verbindung mit der gewählten Lochanordnung ermöglicht eine nicht nur beim Hersteller, sondern auch bei nachgeschalteten Vertriebsfirmen vereinfachte Lagerhaltung. Bedenken gegen die Festigkeit des ungekürzten Heftstreifens sind unbegründet, weil die regelmäßig von Perforationen gebildeten Trennstellen nach der Anbringung an einem Blatt durch letzteres selbst stabilisiert werden.

Weitere Einzelheiten und Merkmale der Erfindung ergeben sich aus den Unteransprüchen und der nachstehenden Beschreibung eines in den beigefügten Zeichnungen dargestellten Heftstreifens.

Es zeigen:
- Fig. 1: einen aus zwei Abschnitten bestehenden Heftstreifen mit einem im Sinne der Erfindung ausgebildeten Lochbild,
- Fig. 2 bis 6: diverse Einsatzmöglichkeiten des Heftstreifens gemäß Fig. 1.

Der in Figur 1 dargestellte Heftstreifen ist durch eine als Perforation ausgebildete Trennlinie 1 in zwei Abschnitte 2 und 3 unterteilt. Er besteht aus einem Karton- oder Kunststoffstreifen 4, der im Bereich seines rechten Randes mit einer durch einen abziehbaren Schutzstreifen 5 abgedeckten Klebstoffschicht 6 versehen ist, wobei der Schutzstreifen 5 als Folien- oder Papierstreifen ausgebildet sein kann.

Der klebstofffreie Bereich des Heftstreifens ist mit jeweils symmetrisch zu einer quer zu seiner Längsachse verlaufenden Mittellinie 7 angeordneten Paaren von Langlöchern 8, 8' bzw. 9, 9' sowie mit einem ebenfalls symmetrisch zur Mittellinie 7 angeordneten Rundlochpaar 10, 10' ausgestattet. Zwei zusätzliche Rundlöcher 11 und 12 sind oberhalb der Mittellinie 7, d.h. gegenüber dem Zentrum des Heftstreifens versetzt, angeordnet.

Die Rundlöcher 10, 10' sowie 11 und 12 haben einen Durchmesser d, der zweckmäßigerweise 6 mm beträgt. Die Länge I der kürzeren Langlöcher 8, 8' beträgt 10,5 mm und die Länge L der längeren Langlöcher 9, 9' beträgt 13,5 mm, d.h. die Länge L ist gleich der Summe aus der Länge I und dem halben Durchmesser d.

Aufgrund des gewählten Lochbildes läßt der Heftstreifen die in den Figuren 2 - 6 dargestellten Einsatzmöglichkeiten zu, wobei die Figuren 2 - 4 die Verwendung des Heftstreifens bei Ringbüchern 13, 14, 15 der Formate DIN A 4, DIN A 5 und DIN A 6 zeigen, während in den Figuren 5 und 6 die Verwendung des Heftstreifens bei Timern 16, 17 für Blätter der Blatthöhe 210 mm und der Blatthöhe 172 mm dargestellt ist. Wie man sieht, kann der Heftstreifen in den Fällen der Figuren 2, 3 und 5 ungekürzt verwendet werden, während in den Fällen der Figuren 4 und 6 der schraffiert dargestellte Abschnitt 2 jeweils entfernbar ist.

Ein Vergleich der Figuren 3 und 4 bzw. 5 und 6 läßt erkennen, daß die Rundlöcher 11 und 12 den unterschiedlichen Abständen zwischen den Zweiergruppen der 4-Ring-Mechaniken, der Ringbücher 14 und 15 bzw. den Dreiergruppen der 6-Ring-Mechaniken der Timer 16 und 17 Rechnung tragen.

## Patentansprüche

1. Heftstreifen zum Abheften von Blattgut in Ring- bzw. Bügelmechaniken aufweisenden Ordnem, Heftern oder Mappen mit einer zu seiner Verbindung mit jeweils einem Blatt dienenden, durch einen abziehbaren Schutzstreifen (5) abgedeckten Klebstoffschicht (6), mit einer parallel zur Klebstoffschicht (6) angeordneten Abheftzone, die auf Ring- bzw. Bügel-Mechaniken mit unterschiedlichen Ring- bzw. Bügelzahlen und Ring- bzw. Bügelabständen abgestimmte Rund- und Langlöcher aufweist, und mit mindestens einer quer zu seiner Längsachse verlaufenden Trennlinie (1), durch die er in mindestens zwei voneinander trennbare Abschnitte (2, 3) unterteilbar ist, **dadurch gekennzeichnet, dass** er im unverkürzten Zustand vier Rundlöcher (10, 10', 11, 12), mindestens ein Paar von Langlöchern (9, 9') größerer Länge (L) und mindestens ein Paar von Langlöchern (8, 8') kleinerer Länge (I) aufweist, wobei die Länge (L) der Langlöcher (9, 9') größerer Länge gleich der Summe aus der Länge (I) der Langlöcher (8, 8') kleinerer Länge und dem halben Durchmesser (d) der Rundlöcher (10, 10') ist und dass die vorgenannten Rundlöcher (10, 10', 11, 12) und Langlöcher (8, 8', 9, 9') so über die Länge des Heftstreifens verteilt sind, dass er sowohl in Verbindung mit Ringbüchern der Formate DIN A 4, DIN A 5 und DIN A 6 als auch in Verbindung mit Timem mit Blättern der Blatthöhen 172 mm und 210 mm einsetzbar ist, wobei der Einsatz in Verbindung mit Ringbüchern des Formates DIN A 6 und Timem mit Blättern der Blatthöhe 172 mm in verkürztem Zustand des Heftstreifens erfolgt.

2. Heftstreifen nach Anspruch 1, **dadurch gekennzeichnet, dass** er neben symmetrisch zu einer quer zu seiner Längsachse verlaufenden Mittellinie (7) angeordneten Paaren von Rund- und Langlöchern (8,8', 9, 9', 10, 10') mindestens ein gegenüber der Mittellinie (7) nach einer Seite versetzt angeordnetes Loch (11) aufweist

3. Heftstreifen nach Anspruch 2, **dadurch gekennzeichnet, dass** er zwischen drei Lochpaaren mit symmetrisch zu seiner Mittellinie (7) angeordneten Löchern (8, 8', 9, 9', 10, 10') zwei gegenüber der Mittellinie (7) zur gleichen Seite hin versetzt angeordnete Löcher (11, 12) aufweist.

4. Heftstreifen nach Anspruch 3, **dadurch gekennzeichnet, dass** die gegenüber der Mittellinie (7) versetzt angeordneten Löcher von Rundlöchem (11, 12) gebildet werden.

5. Heftstreifen nach einem der Ansprüche 2 bis 4, **dadurch gekennzeichnet, dass** die symmetrisch zur Mittellinie (7) angeordneten Lochpaare von einem Rundlochpaar (10, 10') und Langlochpaaren (8, 8' bzw. 9, 9') gebildet werden, deren Löcher jeweils beidseits der Löcher des Rundlochpaares (10,10') angeordnet sind.

6. Heftstreifen nach einem der Ansprüche 1 bis 5, **dadurch gekennzeichnet, dass** der an seinem einen Ende angeordnete, abtrennbare Abschnitt (2) lediglich ein Langloch (8) aufweist.

7. Heftstreifen nach Anspruch 6, **dadurch gekennzeichnet, dass** das im abtrennbaren Abschnitt (2) angeordnete Langloch (8) von einem Langloch kleinerer Länge gebildet wird.

8. Heftstreifen nach einem der Ansprüche 5 bis 7, **dadurch gekennzeichnet, dass** die Länge (I) der Langlöcher (8, 8') kleinerer Länge gleich dem 1,5- bis 2-fachen Durchmesser (d) der Rundlöcher (10,10',11,12) ist.

## Revendications

1. Bande d'assemblage pour relier un produit en feuille dans des classeurs, reliures ou organiseurs présentant des mécaniques à anneaux ou arceaux, qui comprend une couche de colle (6) servant à l'assembler à chaque fois à une feuille, et qui est recouverte d'une bande de protection détachable (5), une zone de reliure disposée parallèlement à la couche de colle (6), qui présente des trous ronds ou allongés adaptés à des mécaniques à anneaux ou arceaux possédant différents nombres d'anneaux ou d'arceaux ainsi que différents écartements entre anneaux ou arceaux, et comprenant au moins une ligne de coupure (1) s'étendant transversalement à son axe longitudinal au moyen de laquelle elle peut être subdivisée en au moins deux segments (2, 3) pouvant être séparés l'un de l'autre, **caractérisée en ce que**, dans l'état non raccourci, elle présente quatre trous ronds (10, 10', 11, 12), au moins une paire de trous allongés (9, 9') de grande longueur (L) et au moins une paire de trous allongés (8, 8') de petite longueur (1), la longueur (L) des trous allongés (9, 9') de grande longueur étant égale à la somme de la longueur (1) des trous allongés (8, 8') de petite longueur et de la moitié du diamètre (d) des trous ronds (10, 10') et **en ce que** les trous ronds (10, 10', 11, 12) et trous allongés (8, 8', 9, 9') précités sont répartis sur la longueur de la bande d'assemblage de telle manière que celle-ci puisse être utilisée aussi bien en combinaison avec des classeurs à anneaux des formats DIN A 4, DIN A 5 et DIN A 6 qu'en combinaison avec des agendas possédant des feuilles ayant des hauteurs de feuilles de 172 mm et 210 mm, cependant que l'utilisation en combinaison avec des classeurs à anneaux du format DIN A 6 et des agendas possédant des feuilles de la hauteur de feuille 172 mm, s'effectue dans l'état raccourci de la bande d'assemblage.

2. Bande d'assemblage selon la revendication 1, **caractérisée en ce qu'**elle présente, en supplément de paires de trous ronds et de trous allongés (8, 8', 9, 9', 10, 10') disposées symétriquement par rapport à une ligne médiane (7) s'étendant transversalement à son axe longitudinal, au moins un trou (11) décalé vers un côté par rapport à la ligne médiane (7).

3. Bande d'assemblage selon la revendication 2, **caractérisée en ce qu'**elle présente, entre trois paires de trous comprenant des trous (8, 8', 9, 9', 10, 10') disposés symétriquement par rapport à sa ligne médiane (7), deux trous (11, 12) décalés vers le même côté par rapport à la ligne médiane (7).

4. Bande d'assemblage selon la revendication 3, **caractérisée en ce que** les trous décalés par rapport à la ligne médiane (7) sont formés par des trous ronds (11, 12).

5. Bande d'assemblage selon une des revendications 2 à 4, **caractérisée en ce que** les paires de trous disposées symétriquement par rapport à la ligne médiane (7) sont formées d'une paire de trous ronds (10, 10') et de paires de trous allongés (8, 8' ou 9, 9') dont les trous sont disposés à chaque fois des deux côtés des trous de la paire de trous ronds (10, 10').

6. Bande d'assemblage selon une des revendications 1 à 5, **caractérisée en ce que** le segment détachable (2) disposé à l'une de ses extrémités présente seulement un trou allongé (8).

7. Bande d'assemblage selon la revendication 6, **caractérisée en ce que** le trou allongé (8) disposé dans le segment détachable (2) est formé d'un trou allongé de petite longueur.

8. Bande d'assemblage selon une des revendications 5 à 7, **caractérisée en ce que** la longueur (1) des trous allongés (8, 8') de petite longueur est égale à 1,5 à 2 fois le diamètre (d) des trous ronds (10, 10', 11, 12).

## Claims

1. Binding strip for filing sheet material in files, binders or folders comprising ring or arch mechanisms, with an adhesive layer (6) serving for its connection to in each case one sheet and covered by a pull-off protective strip (5), with a filing zone which is arranged parallel to the adhesive layer (6) and comprises round holes and elongated holes matched to ring or arch mechanisms with different ring or arch numbers and ring or arch spacings, and with at least one separating line (1) which runs transversely to its longitudinal axis and by means of which it can be subdivided into at least two portions (2, 3) which can be separated from one another, **characterized in that** in the unshortened state it comprises four round holes (10, 10', 11, 12), at least one pair of elongated holes (9, 9') of greater length (L) and at least one pair of elongated holes (8, 8') of smaller length (1), the length (L) of the elongated holes (9, 9') of greater length being equal to the sum of the length (1) of the elongated holes (8, 8') of smaller length and half the diameter (d) of the round holes (10, 10'), and **in that** the said round holes (10, 10', 11, 12) and elongated holes (8, 8', 9, 9') are distributed in such a way over the length of the binding strip that it can be used both in conjunction with ring binders of the formats DIN A4, DIN A5 and DIN A6 and in conjunction with planners with sheets of sheet heights 172 mm and 210 mm, use in conjunction with ring binders of the format DIN A6 and planners with sheets of sheet height 172 mm being effected in the shortened state of the binding strip.

2. Binding strip according to Claim 1, **characterized in that** it comprises, in addition to pairs of round holes and elongated holes (8, 8', 9, 9', 10, 10') arranged symmetrically in relation to a centre line (7) running transversely to its longitudinal axis, at least one hole (11) offset to one side in relation to the centre line (7).

3. Binding strip according to Claim 2, **characterized in that** it comprises, between three hole pairs with holes (8, 8', 9, 9', 10, 10') arranged symmetrically in relation to its centre line (7), two holes (11, 12) offset towards the same side in relation to the centre line (7).

4. Binding strip according to Claim 3, **characterized in that** the holes offset in relation to the centre line (7) are formed by round holes (11, 12).

5. Binding strip according to one of Claims 2 to 4, **characterized in that** the hole pairs arranged symmetrically in relation to the centre line (7) are formed by a round hole pair (10, 10') and elongated hole pairs (8, 8' and 9, 9'), the holes of the latter being in each case arranged on both sides of the holes of the round hole pair (10, 10').

6. Binding strip according to one of Claims 1 to 5, **characterized in that** the separable portion (2) arranged at its one end comprises only an elongated hole (8).

7. Binding strip according to Claim 6, **characterized in that** the elongated hole (8) arranged in the separable portion (2) is formed by an elongated hole of smaller length.

8. Binding strip according to one of Claims 5 to 7, **characterized in that** the length (1) of the elongated holes (8, 8') of smaller length is equal to 1.5 to 2 times the diameter (d) of the round holes (10, 10', 11, 12).
